# EUROPÄISCHE PATENTSCHRIFT

(11) **EP 2 001 599 B1**
(45) Veröffentlichungstag und Bekanntmachung des Hinweises auf die Patenterteilung: **19.10.2011**
(21) Anmeldenummer: 06828722.6
(22) Anmeldetag: 18.12.2006
(51) Int. Cl.: B05B 1/14, B05B 7/26, F41H 9/04

(54) **VERFAHREN UND ANLAGE ZUM FEINSTVERTEILEN UND AUSTRAGEN EINES REIZ- ODER KAMPFSTOFFES**
METHOD AND UNIT FOR THE EXTREMELY FINE DISPERSAL AND DISCHARGE OF AN IRRITANT OR WARFARE AGENT
PROCEDE ET INSTALLATION DE DISPERSION FINE ET DE REJET D'UNE SUBSTANCE IRRITANTE OU D'UN AGENT DE GUERRE CHIMIQUE

(30) Priorität: 03.04.2006 DE 102006016286
(43) Veröffentlichungstag der Anmeldung: 17.12.2008
(73) Patentinhaber: Schubert, Hans-Joachim, 10117 Berlin (DE)
(72) Erfinder: Dräger, Karl-Heinz, 10365 Berlin (DE)
(74) Vertreter: Söltenfuss, Dirk Christian
(86) Internationale Anmeldenummer: PCT/DE2006/002296
(87) Internationale Veröffentlichungsnummer: WO 2007/112709

(56) Entgegenhaltungen:
- WO-A-92/14063
- DE-A1- 2 161 378
- DE-A1- 10 015 832
- FR-A1- 2 859 397
- GB-A- 2 141 182
- JP-A- 9 147 254
- US-A- 5 364 030
- US-B1- 6 696 928
- US-H- H 109

## Beschreibung

Die Erfindung betrifft ein Verfahren und eine Anlage, mit der feste und flüssige Kampf- oder Reizstoffe über ein Leitungssystem in großen Innen- oder Außenbereichen zur Abwehr von Personen feinstverteilt werden.

### STAND DER TECHNIK

Bekannte Reiz- und Kampfstoffsprühanlagen verwenden Treibgase, wie z.B. Propan/Butangemische oder das von Spraydosen bekannte Treibgas R 134 A, um Reiz- oder Kampstoffe aus einem Vorratsbehälter herauszudrücken.

Bei diesem Vorgang verdampft das Treibgas und tritt unmittelbar an dem Vorratsbehälter aus oder wird als Gas zu einer Austrittsöffnung geleitet.

Das Austreten an dem Vorratsbehälter lässt nur einen begrenzten Sprühbereich in Folge der Sprühweite je Vorratsbehälter zu. Bei der Weiterleitung entzieht das Treibgas zu seiner Verdampfung und Erwärmung dem Vorratsbehälter und den Armaturen und Leitungen Energie, sodass nur kurze Freisetzungsintervalle zur Vermeidung von Vereisung möglich sind. Die Wirksamkeit derartiger Anlagen ist auf relativ geringe Freisetzungsmengen begrenzt.

Die Weiterleitung des mit Kampf- oder Reizstoff angereicherten Treibgases ist in Folge des Absetzens des Kampf- oder Reizstoffes in den Leitungen sowie eines verhältnismäßig geringen Durchsatzes von Gasen durch Leitungssysteme außerordentlich begrenzt.

Ein weiterer Nachteil bei der Weiterleitung von Gasen und deren Freisetzung zum Verteilen von Beimengungen ist die geringe kinetische Energie eines Gases im Verhältnis zu seiner Oberfläche, die zu starken Verwirbelungen und damit zum Abbremsen durch die Umgebungsluft führt, wobei die Feinheit der Verteilung der Beimengungen nur ungenau zu bestimmen ist. Es bilden sich z.B. Kondensattröpfchen.

In Folge der beiden physikalischen Eigenschaften des Absetzens von Beimengungen und der Verwirbelung von Gasen sind die bekannten Rohrverteilungssysteme in ihrer Länge, in Abhängigkeit von Gas und Druck, äußerst begrenzt einsetzbar, und die Freisetzungsreichweiten sind ebenfalls sehr gering,

So beschreibt die DE 44 24 772 A1 eine automatische Reizgassprühanlage für Alarmsysteme, bei der mechanisch eine Flasche geöffnet wird, sodass aus dieser ein Reizgas direkt in die Umgebungsluft austritt. Eine Weiterleitung der Gase ist nicht vorgesehen.

Die Gebrauchsmusterschrift DE 202 01 265 U1 beschriebt eine automatische CS-Gas-Vernebelung, bei der Reizgas aus einem Vorratsbehälter über eine kurze Düse austritt und durch einen Ventilator ein Reizgasluftgemisch in die Umgebungsluft ausgebracht wird. Diese Anlage ist somit auch nicht für eine Verteilung in großen Innen- und Außenbereichen geeignet.

Auch in der Gebrauchsmusterschrift DE 299 23 948 U1, die eine Vorrichtung zur Hemmung von Straftätern beschreibt, wird das Reizgas direkt aus einer Vorratsflasche in die Umgebungsluft abgegeben.

In der EP 0 524 313 B1 wird ein Sprühmittelverteilungssystem für zerstäubte Ingredienzien in großen Räumen vorgestellt. Auch in dieser Lösung wird das Treibmittel gasförmig in die Leitungen zur Verteilung gedrückt, sodass an den Austrittsdüsen keine großen Reichweiten erzielt werden können, was hier auch nicht unbedingt erwünscht ist.

Ferner beschreibt die EP 0 425 300 B1 ein Dosier- und Austragsystem zum Versprühen eines Wirkstoffes (Insektizid). Das Treibmittel (vorzugsweise Kohlendioxid) soll im flüssigen Zustand in das Leitungssystem gelangen und über eine Mischschleife mit dem Wirkstoff vermischt werden.

Ein kontinuierlicher Transport des Treibgases durch das System ist in flüssiger Form nicht gegeben. Durch den starken Druckabfall im Probenzylinder würden die Leitungen, bevor sich ein Druckgleichgewicht einstellt, sofort vereisen. Auch eingefügte Drosselstellen lösen das Problem nicht, sondern reduzieren zusätzlich die Austragenergie und Expansion. Außerdem muss die gesamte Wirkstoffmenge vor dem Austragen an die Umgebung gemischt werden.

Weitere Systeme bzw. Vorrichtungen zum Versprühen von Wirkstoffen sind in den Dokumenten DE 21 61 378 A1, GB 2,141,182 A, JP 09-147,254 A, US 6,696,928 B1 und WO 92/14063 A beschrieben.

### AUFGABE DER ERFINDUNG

Aufgabe der Erfindung ist es, ein Verfahren und eine Anlage zum Feinstverteilen und Austragen eines Reiz- oder Kampfstoffes zu schaffen, bei dem bzw. der auch im Freien große Reichweiten erzielt werden, eine Feinstverteilung der Reiz- und Kampfstoffe erreicht wird, um mit minimalen Wirkstoffmengen große Luftmengen anreichern zu können, keine Druckminderungen auch bei relativ langen Leitungen entstehen und ein Vereisen der Leitungen auch bei langen Freisetzungsintervallen ausgeschlossen ist.

Die Aufgabe wird durch ein Verfahren mit den Merkmalen des Anspruches 1 sowie durch eine Anlage mit den Merkmalen des Anspruches 9 gelöst. Vorteilhafte Weiterentwicklungen und Ausgestaltungen sind Gegenstand der Unteransprüche.

Mit der Erfindung können feste und flüssige Kampf- und Reizstoffe über ein Leitungssystem in großen Innen- oder Außenbereichen mit relative großer Reichweite versprüht werden, indem die Reiz- oder Kampfstoffe in verflüssigten Treibgaslösungen oder Flüssiggasemulsionen bis zu ihren Austrittsöffnungen in flüssiger Form transportiert werden und dann mit der kinetischen Energie einer Flüssigkeit aus den Austrittsöffnungen bzw. Austrittsdüsen austreten, um durch Verdampfen und der damit verbundenen Expansion des verflüssigten Gases den Reiz- oder Kampfstoff feinst zu verteilen.

Unter Feinstverteilung wird eine Verteilung verstanden, bei der die Größe der Tröpfchen unter einer Größe liegt, die herkömmlich als Nebel bezeichnet wird.

Für das Einbringen der Reiz- und Kampfstoffe in ein flüssiges Treibgas müssen die Reiz- oder Kampfstoffe zuvor in einem verflüssigten Gas oder in einem Lösungsmittel gelöst werden, das wiederum in dem verflüssigten Gas gelöst ist. Es kann aber auch ein an sich unlöslicher Reiz- oder Kampfstoff in Form einer Emulsion eingebracht werden.

Zur Beimischung des flüssigen Reiz- oder Kampfstoffes zu dem im flüssigen Aggregatzustand befindlichen Treibgas ist ein Mischer angeordnet, der den Reiz- oder Kampfstoff dem flüssigen Treibgas beim Auslösen der Anlage in dosierter Form hinzufügt.

Das Beimischen kann über eine Einspritzpumpe oder durch eine anderweitig unter Druck stehende Flüssigkeit, in der die Reiz- oder Kampfstoffe gelöst sind, erfolgen.

Der Mischer ist dazu, wie auch das gesamte Rohrleitungssystem, in seinen Leitungsquerschnitten so dimensioniert, dass kein Druckabfall und somit auch kein Vereisen der Leitungen stattfinden können.

Damit kein Druckabfall und somit kein vorzeitiges Verdampfen und auch kein Vereisen der Leitungen stattfinden, verengen sich die Leitungsquerschnitte in Richtung der Austrittsdüsen gegenüber dem Anfangsquerschnitt der aus dem Druckgasbehälter eingespeisten Leitung. Das heißt, alle Verteilungen und Abzweigungen sind so dimensioniert, dass der Zuleitungsquerschnitt mindestens der Summe der Weiterleitungsquerschnitte entspricht. Somit ist gewährleistet, dass ein eine Verdampfung mit unerwünschter Gasblasenbildung verhindernder Staudruck entsteht sowie die Flüssigkeiten während ihres Transports bis zu den Austrittsdüsen weder verwirbeln noch vergasen. Erst nach Austritt aus den Düsen in flüssiger Form entsteht durch die Verdampfungsfreisetzung eine, einem Sprühnebel ähnliche, kurzzeitig sichtbare Verdampfungswolke, durch die der Reizstoff in der Umgebungsluft feinst verteilt wird.

Dadurch, dass die Umgebungstemperatur im Verhältnis zur Verdampfungstemperatur des flüssigen Treibgases sehr hoch ist, ist ein direkter Kontakt mit großer Oberfläche zwischen dem flüssigen Treibgas und der erwärmenden Umgebungsluft, verbunden mit einem starken Energieaustausch, möglich. Es findet eine schlagartige Verdampfung und Feinstverteilung des Reiz- oder Kampfstoffes an den Austrittsdüsen des Flüssiggasstrahles auf der Gesamtlänge des ausgetretenen Flüssiggasstrahles mit intensivster Erwärmung statt.

Die so entstandene Reiz- oder Kampfstoffwolke des Flüssiggasstrahles wird aufgrund ihrer hohen kinetischen Energie (Anfangsenergie) einer Flüssigkeit weit in den Raum geschleudert.

Durch die sich zu den Austrittsdüsen hin verengenden Querschnitte wird ein Verdampfen des flüssigen Treibgases infolge eines vorzeitigen Druckabfalls verhindert.

Durch die höhere kinetische Energie des Treibgases als Flüssigkeit oder als Flüssigkeitsnebel werden im Verhältnis zu einem Gastransport, der eine geringere kinetische Energie besitzt, höhere Austragsweiten erzielt. Durch die schlagartige Verdampfung des Flüssiggases in freier Umgebungsluft wird der Reiz- oder Kampfstoff mit einem hohen Energieaustauschpotential in der Umgebungsluft durch Expansionskräfte verteilt.

### BEISPIELE

Anhand der einzigen Fig. 1 wird ein bevorzugtes Ausführungsbeispiel der Erfindung näher erläutert.

Das in Fig. 1 dargestellte Blockschaltbild zeigt eine Reiz- oder Kampfstoffverteilungsanlage, bei der über ein verzweigtes Leitungssystem 3, 4, 5, 6, 7, 8, 9 der Reiz- oder Kampfstoffe aus einem Vorratsbehälter 2 einer Vielzahl von Aussprühdüsen 10 bis 15 zugeführt wird, Im Ausführungsbeispiel sind zwei Blöcke von Austrittsdüsen 10, 11, 12 und 13, 14, 15 angeordnet. Die Blöcke sind wahlweise über 2/2-Wegeventile 19, 10 ansteuerbar.

Über ein 2/2-Wegeventil 18 wird das flüssige Treibgas aus einer Flüssiggasflasche 1 in eine Leitung 3 gedrückt und einem Mischer 16 zugeführt. Am Eingang zum Mischer 16 wird an einem Abzweigpunkt 21 ein Teil des Treibgases aus der Leitung 3 über eine Leitung 4 mit einem Rückschlagventil 22 für den Druckaufbau in einem Reizstoffbehälter 2 abgezweigt. Das Rückschlagventil 22 dient dazu, dass das für den Druckaufbau in dem Reiz- und Kampfstoffbehälter 2 benötigte Treibmittelgas nicht zurück strömen kann.

Der Treibgasdruck drückt die Reizgasflüssigkeit, gesteuert durch ein 2/2-Wegeventil 17 und ein Druckbegrenzungsventil 23, über die Leitung 5 in den Mischer 16. Für eine effektive Vermischung des Reiz- oder Kampfstoffes mit dem Treibstoffgas befindet sich am Eingang der Leitung 3 in den Mischer 16 eine Druckreduzierungsdüse, die den Druck in der Größe reduziert, wie im Punkt 21 abgezweigt wurde.

Die Anlage ist in diesem Ausführungsbeispiel so aufgebaut, dass entweder der rechte Düsenblock 10, 11, 12 oder der linke Düsenblock 13, 14, 15 auslösbar ist. Dazu müssen gleichzeitig entweder die Ventile 17, 18, 19 oder die Ventile 17, 18, 20 öffnen.

Mit dieser Anordnung und der entsprechenden Dimensionierung der Leitungen 3 bis 9 können das Treibgas aus der Treibgasflasche 1 und der Reiz- bzw. Kampfstoff aus dem Reiz- oder Kampfstoffbehälter 2 in flüssiger Form den Austrittsdüsen 10 bis 15 zugeführt werden. Aufgrund der Inkompressibilität einer Flüssigkeit entstehen keine Druckverluste.

### BEZUGSZEICHENLISTE

- 1: Gasflasche für Lösung- und Treibgas, Druckgasbehälter
- 2: Reiz- oder Kampfstoffbehälter
- 3: Treibgaszuführleitung
- 4: Treibgasabzweigleitung
- 5: Reizgaszuführleitung
- 6: Leitung zur linken Ventilgruppe
- 7: Leitung zur rechten Ventilgruppe
- 8: Leitung zu linken Austrittsdüsen
- 9: Leitung zu rechten Austrittsdüsen
- 10: Austrittsdüse
- 11: Austrittsdüse
- 12: Austrittsdüse
- 13: Austrittsdüse
- 14: Austrittsdüse
- 15: Austrittsdüse
- 16: Mischer
- 17: 2/2-Wegeventil
- 18: 2/2-Wegeventil
- 19: 2/2-Wegeventil
- 20: 2/2-Wegeventil
- 21: Abzweigpunkt Mischschleife
- 22: Rückschlagventil
- 23: Druckbegrenzungsventil
- 24: Mischschleife

## Patentansprüche

1. Verfahren zum Verteilen und Austragen eines Reiz- oder Kampfstoffes, bei welchem
- ein Lösungs- und Treibgas, das bei Raumtemperatur und Umgebungsdruck im gasförmigen Aggregatszustand vorliegt und dessen Verdampfungstemperatur im Verhältnis zur Umgebungstemperatur niedrig ist, einem Vorratsdruckbehälter (1) im flüssigen Aggregatszustand entnommen und über ein Rohrleitungssystem (3 - 9) mehreren Austrittsdüsen (10 - 15) zugeleitet wird;
- ein Reiz- oder Kampfstoff in flüssiger Form dem Lösungs- und Treibgas vor der Verteilung an die Austrittsdüsen (10 - 15) beigemischt wird;
**dadurch gekennzeichnet dass**
- alle Verteilungen des Rohrleitungssystems (3 - 9) so dimensioniert sind, dass der Zuleitungsquerschnitt jeweils mindestens der Summe der Weiterleitungsquerschnitte entspricht, sodass der flüssige Aggregatszustand des Lösungs- und Treibgases im Rohrleitungssystem (3 - 9) bis zu den Austrittsdüsen (10 - 15) aufrecht erhalten bleibt; und, dass
- das Lösungs- und Treibgas aus den Austrittsdüsen (10 - 15) als Flüssigkeitsstrahl austritt und unmittelbar danach schlagartig verdampft und expandiert und so den beigemischten Reiz- oder Kampfstoff in der Umgebungsluft verteilt.

2. Verfahren nach Anspruch 1, **dadurch gekennzeichnet, dass** der Reiz- oder Kampfstoff vor Beimischung zum Lösungs- und Treibgas in einem verflüssigten Gas gelöst vorliegt.

3. Verfahren nach Anspruch 1, **dadurch gekennzeichnet, dass** der Reiz- oder Kampfstoff vor Beimischung zum Lösungs- und Treibgas in einem Lösungsmittel gelöst vorliegt.

4. Verfahren nach Anspruch 3, **dadurch gekennzeichnet, dass** der im Lösungsmittel gelöste Reiz- oder Kampfstoff vor Beimischung zum Lösungs- und Treibgas in einem verflüssigten Gas gelöst wird.

5. Verfahren nach Anspruch 1, **dadurch gekennzeichnet, dass** ein unlöslicher Reiz- oder Kampfstoff vor Beimischung zum Lösungs- und Treibgas in ein verflüssigtes Gas als Emulsion eingebracht wird.

6. Verfahren nach einem der Ansprüche 1 bis 5, **dadurch gekennzeichnet, dass** dem im flüssigen Aggregatszustand befindlichen Lösungs- und Treibgas beim Auslösen des Sprühvorganges der Reiz- oder Kampfstoff dosiert hinzugefügt wird.

7. Verfahren nach Anspruch 6, **dadurch gekennzeichnet, dass** ein Teil des Lösungs- und Treibgases als Treibmittel zum dosierten Hinzufügen des Reiz- oder Kampfstoffes genutzt wird.

8. Verfahren nach Anspruch 6, **dadurch gekennzeichnet, dass** der Reiz- oder Kampfstoff über eine Pumpe eingespritzt wird.

9. Anlage zum Verteilen und Austragen eines Reiz- oder Kampfstoffes, mit
- einem Vorratsdruckbehälter (1) zum Bereitstellen eines Lösungs- und Treibgases, das bei Raumtemperatur und Umgebungsdruck im gasförmigen Aggregatszustand vorliegt und dessen Verdampfungstemperatur im Verhältnis zur Umgebungstemperatur niedrig ist, im flüssigen Aggregatszustand;
- einem Vorratsbehälter (2) zum Bereitstellen eines Reiz- oder Kampfstoffes in flüssiger Form,
**dadurch gekennzeichnet, dass** die Anlage
- ein Rohrleitungssystem (3 - 9) zum Transportieren des Lösungs- und Treibgases von dem Vorratsdruckbehälter (1) zu mehreren Austrittsdüsen (10 - 15) enthält, wobei alle Verteilungen des Rohrleitungssystems (3-9) so dimensioniert sind, dass der Zuleitungsquerschnitt jeweils mindestens der Summe der Weiterleitungsquerschnitte entspricht, sodass der flüssige Aggregatszustand des Lösungs- und Treibgases im Rohrleitungssystem (3 - 9) bis zu den Austrittsdüsen (10 - 15) aufrecht erhalten bleibt; und, dass die Anlage
- einen Mischer (16) zum Beimischen des Reiz- oder Kampfstoffes aus dem Vorratsbehälter (2) in das Lösungs- und Treibgas vor dessen Verteilung an die Austrittsdüsen (10 - 15). enthält.

10. Anlage nach Anspruch 9, **dadurch gekennzeichnet, dass** der Reiz- oder Kampfstoff in dem Vorratsbehälter (2) in einem verflüssigten Gas gelöst, in einem Lösungsmittel gelöst oder in einem verflüssigtem Gas als Emulsion vorliegt.

11. Anlage nach Anspruch 9 oder 10, **dadurch gekennzeichnet, dass** die aus dem Vorratsbehälter (2) dem Mischer (16) zugeführte Menge des in flüssiger Form vorliegenden Reiz- oder Kampfstoffes steuerbar ist.

12. Anlage nach Anspruch 11, **dadurch gekennzeichnet, dass** zum Eindringen und zur Steuerung des Reiz- oder Kampfstoffes aus dem Vorratsbehälter (2) in das Lösungs- und Treibgas eine Mischschleife (24) mit einem 2/2-Wegeventil (17) und einem Druckbegrenzungsventil (23) angeordnet ist.

13. Anlage nach Anspruch 11, **dadurch gekennzeichnet, dass** zum Einbringen des Reiz- oder Kampfstoffes aus dem Vorratsbehälter (2) in das Lösungs- und Treibgas eine Einspritzpumpe angeordnet ist.

## Claims

1. A method for distributing and discharging an irritant or combat agent, in which
- a solution and propellant gas which is present at room temperature and ambient pressure in the gaseous state of aggregation and whose vaporisation temperature is low compared to ambient temperature, is taken from a pressurised supply container (1) in the liquid state of aggregation and supplied via a piping system (3-9) to a plurality of outlet nozzles (10-15);
- an irritant or combat agent in liquid form is added to the solution and propellant gas before being distributed to the outlet nozzles (10-15),
**characterised in that**
- all the distributions of the piping system (3-9) are dimensioned so that the upstream cross-section in each case at least corresponds to the sum of the downstream cross-sections so that the liquid state of aggregation of the solution and propellant gas in the piping system (3-9) is maintained up to the outlet nozzles (10-15); and
- the solution and propellant gas emerges from the outlet nozzles (10-15) as a liquid jet and then immediately vaporises abruptly and expands and thus distributes the added irritant or combat agent in the ambient air.

2. The method according to claim 1, **characterised in that** the irritant or combat agent is present dissolved in a liquefied gas before being added to the solution and propellant gas.

3. The method according to claim 1, **characterised in that** the irritant or combat agent is present dissolved in a solvent before being added to the solution and propellant gas.

4. The method according to claim 3, **characterised in that** the irritant or combat agent dissolved in the solvent is dissolved in a liquefied gas before being added to the solution or propellant gas.

5. The method according to claim 1, **characterised in that** an insoluble irritant or combat agent is put into a liquefied gas as an emulsion before being added to the solution and propellant gas.

6. The method according to any one of claims 1 to 5, **characterised in that** the irritant or combat agent is added in a metered manner to the solution and propellant gas being in the liquid state of aggregation during triggering of the spray process.

7. The method according to claim 6, **characterised in that** a part of the solution and propellant gas is used as a propellant agent for metered addition of the irritant or combat agent.

8. The method according to claim 6, **characterised in that** the irritant or combat agent is injected by means of a pump.

9. An arrangement for distributing and discharging an irritant or combat agent, comprising
- a pressurised supply container (1) for providing a solution and propellant gas which is present in a gaseous state of aggregation at room temperature and ambient pressure and whose vaporisation temperature is low in relation to the ambient temperature, in the liquid state of aggregation;
- a supply container (2) for providing an irritant or combat agent in liquid form,
**characterised in that**
- the arrangement comprises a piping system (3-9) for transporting the solution and propellant gas from the pressurised supply container (1) to a plurality of outlet nozzles (10-15), wherein all the distributions of the piping system (3-9) are dimensioned so that the upstream cross-section in each case at least corresponds to the sum of the downstream cross-sections so that the liquid state of aggregation of the solution and propellant gas is maintained in the piping system (3-9) up to the outlet nozzles (10-15); and
- the arrangement comprises a mixer (16) for mixing the irritant or combat agent from the supply container (2) into the solution and propellant gas before its distribution to the outlet nozzles (10-15).

10. The arrangement according to claim 9, **characterised in that** the initant or combat agent in the supply container (2) is dissolved in a liquefied gas, is dissolved in a solvent or is present as an emulsion in a liquefied gas.

11. The arrangement according to claim 9 or 10, **characterised in that** the amount of the irritant or combat agent present in liquid form, supplied from the supply container (2) to the mixer (16) is controllable.

12. The arrangement according to claim 11, **characterised in that** a mixing loop (24) with a 2/2 way valve (17) and a pressure limiting valve (23) is provided for introducing and controlling the irritant or combat agent from the supply container (2) into the solution and propellant gas.

13. The arrangement according to claim 11, **characterised in that** an injection pump is provided for introducing the irritant or combat agent from the supply container (2) into the solution and propellant gas.

## Revendications

1. Procédé de dispersion et de propulsion d'un agent irritant ou d'un agent de guerre chimique, selon lequel :
- un gaz de dissolution et propulseur, qui, à la température ambiante et à la pression atmosphérique, est présent à l'état physique gazeux et dont la température d'évaporation est faible par rapport à la température ambiante, est prélevé dans un réservoir de stockage sous pression (1) à l'état physique liquide et est acheminé vers plusieurs buses de sortie (10 - 15) par l'intermédiaire d'un système de canalisation (3 - 9) ;
- un agent irritant ou un agent de guerre chimique sous forme liquide est ajouté au gaz de dissolution et propulseur avant la répartition vers les buses de sortie (10 - 15) ;
**caractérisé**
- **en ce que** tous les distributions du système de canalisation (3 - 9) sont dimensionnés de telle sorte que la section d'acheminement correspond dans chaque cas au moins à la somme des sections de transfert, de telle sorte que l'état physique liquide du gaz de dissolution et propulseur est maintenu dans le système de canalisation (3 - 9) jusqu'au niveau des buses de sortie (10 - 15) ; et
- **en ce que** le gaz de dissolution et propulseur sort des buses de sortie (10 - 15) sous forme de jet de liquide et immédiatement après subit brusquement une évaporation et une expansion et disperse ainsi dans l'air environnant l'agent irritant ou l'agent de guerre chimique ajoutés.

2. Procédé selon la revendication 1, **caractérisé en ce que** l'agent irritant ou l'agent de guerre chimique sont présents sous forme dissoute dans un gaz liquéfié avant d'être ajoutés au gaz de dissolution et propulseur.

3. Procédé selon la revendication 1, **caractérisé en ce que** l'agent irritant ou l'agent de guerre chimique sont présents sous forme dissoute dans un solvant, avant d'être ajoutés au gaz de dissolution et propulseur.

4. Procédé selon la revendication 3, **caractérisé en ce que** l'agent irritant ou l'agent de guerre chimique dissous dans le solvant sont dissous dans un gaz liquéfié avant d'être ajoutés au gaz de dissolution et propulseur.

5. Procédé selon la revendication 1, **caractérisé en ce qu'**un agent irritant ou un agent de guerre chimique insolubles sont introduits sous forme d'émulsion dans un gaz liquéfié, avant d'être ajoutés au gaz de dissolution et propulseur.

6. Procédé selon l'une quelconque des revendications 1 à 5, **caractérisé en ce qu'**au moment du déclenchement du processus de pulvérisation, l'agent irritant ou l'agent de guerre chimique sont ajoutés sous forme dosée au gaz de dissolution et propulseur à l'état physique liquide.

7. Procédé selon la revendication 6, **caractérisé en ce qu'**une partie du gaz de dissolution et propulseur est utilisée comme moyen propulseur pour l'addition dosée de l'agent irritant ou de l'agent de guerre chimique.

8. Procédé selon la revendication 6, **caractérisé en ce que** l'agent irritant ou l'agent de guerre chimique sont injectés par l'intermédiaire d'une pompe.

9. Installation de dispersion et de propulsion d'un agent irritant ou d'un agent de guerre chimique, comportant :
- un réservoir de stockage sous pression (1) pour mettre à disposition à l'état physique liquide un gaz de dissolution et propulseur qui, à la température ambiante et à la pression atmosphérique, est présent à l'état physique gazeux et dont la température d'évaporation est faible par rapport à la température ambiante ;
- un réservoir de stockage (2) pour la mise à disposition d'un agent irritant ou d'un agent de guerre chimique sous forme liquide ;
**caractérisée**
- **en ce que** l'installation contient un système de canalisation (3 - 9) pour transporter le gaz de dissolution et propulseur depuis le réservoir de stockage sous pression (1) vers plusieurs buses de sortie (10 - 15), tous les distributions du système de canalisation (3 - 9) étant dimensionnés de telle sorte que la section d'acheminement correspond dans chaque cas au moins à la somme des sections de transfert, de telle sorte que l'état physique liquide du gaz de dissolution et propulseur est maintenu dans le système de canalisation (3 - 9) jusqu'au niveau des buses de sortie (10 - 15) ; et
- **en ce que** l'installation contient un mélangeur (16) pour mélanger l'agent irritant ou l'agent de guerre chimique sortant du réservoir de stockage (2) dans le gaz de dissolution et propulseur avant que celui-ci ne soit distribué vers les buses de sortie (10 - 15).

10. Installation selon la revendication 9, **caractérisée en ce que** l'agent irritant ou l'agent de guerre chimique sont présents à l'état dissous dans un gaz liquéfié dans le réservoir de stockage (2), sont présents à l'état dissous dans un solvant ou sont sous forme d'émulsion dans un gaz liquéfié.

11. Installation selon la revendication 9 ou 10, **caractérisée en ce que** la quantité d'agent irritant ou d'agent de guerre chimique présents sous forme liquide, sortant du réservoir de stockage (2) et acheminée vers le mélangeur (16), peut être commandée.

12. Installation selon la revendication 11, **caractérisée en ce que** pour introduire et pour commander l'agent irritant ou l'agent de guerre chimique sortant du réservoir de stockage (2) et destiné à être mélangé au gaz de dissolution et propulseur, il est prévu une boucle de mélange (24), contenant une vanne à 2/2 voies (17) et un limiteur de pression (23).

13. Installation selon la revendication 11, **caractérisée en ce qu'**une pompe d'injection est prévue pour introduire dans le gaz de dissolution et propulseur l'agent irritant ou agent de guerre chimique sortant du réservoir de stockage (2).
